# EUROPÄISCHE PATENTSCHRIFT

(11) **EP 0 633 975 B1**
(45) Veröffentlichungstag und Bekanntmachung des Hinweises auf die Patenterteilung: **10.09.1997**
(21) Anmeldenummer: 93903893.1
(22) Anmeldetag: 30.01.1993
(51) Int. Cl.: E06B 7/23, E06B 1/70

(54) **BODENSEITIGE DICHTUNGSVORRICHTUNG FÜR TÜREN**
SEALING DEVICE FOR THE BOTTOM SIDE OF DOORS
DISPOSITIF D'ETANCHEITE POUR PARTIE INFERIEURE DE PORTES

(43) Veröffentlichungstag der Anmeldung: 18.01.1995
(73) Patentinhaber: FIRMA F. ATHMER, D-59757 Arnsberg (DE)
(72) Erfinder: FAFLEK, Jenö, D-59757 Arnsberg (DE)
(74) Vertreter: Fritz, Edmund Lothar, Dipl.-Chem.
(86) Internationale Anmeldenummer: EP9300217
(87) Internationale Veröffentlichungsnummer: WO9417276

(56) Entgegenhaltungen:
- AU-B- 296 717
- GB-A- 2 104 578
- GB-A- 2 232 434
- US-A- 4 310 991

## Beschreibung

Die vorliegende Erfindung bezieht sich auf eine bodenseitige Dichtungsvorrichtung für Türen nach dem Oberbegriff des Anspruchs 1, sowie des Auspruchs 9.

Bekannt ist (DE-GM 86 16 133) eine justierbare Schwellenabdichtung für Türblätter, bei welcher zwei elastische Lippen auf einer flach gewölbten Schwelle aufsitzen. Diese bekannte Schwellenabdichtung erfüllt nicht die an Fenstertüren gestellten Bedingungen hinsichtlich Abdichtung, weil bei rauher Witterung die Lippen nach innen gedrückt werden können, so daß die erforderliche Abdichtung gegen Wind und Regen nicht mehr gegeben ist.

Bei einer weiter bekannten bodenseitigen Türdichtung, (GB-A 2 104 578) ist einem fest an der Unterseite des Türglases angebrachten Profilstab ein Kippelement zugeordnet, das aus zwei spitzwinklig angeordneten Schenkeln besteht und in seinem Scheitelbereich elastisch am Profilstab derart gelagert ist, daß ein vorderer Schenkel des Kippelementes an einem vorstehenden Steg des Profilstabes anliegt. Beim schließen der Tür kippt das Kippelement dadurch nach unten, daß ein nach unten gerichteter Schenkel an einer Türschwelle anschlägt. Der vordere Schenkel liegt dabei auf der Bodenschwelle und soll eine Abdichtung bewirken. Dabei ist es jedoch fraglich, ob allein durch die Eigenelastizität des Kippelementes eine Abdichtung des Bodenbereichs erreicht wird, die auch rauher Witterung stand hält und bei Verformungen des Türblattes eine durchgehende Abdichtung sichert.

Der Erfindung liegt die Aufgabe zugrunde eine bodenseitige Türdichtung für Türen in der Art nach dem vorgenannten Stand der Technik im Hinblick auf eine erhöhte und allen Anwendungsfällen gerecht werdende Dichtwirkung weiter zu entwickeln.

Diese Aufgabe wird durch eine bodenseitige Türdichtung mit den Merkmalen nach dem Anspruch 1 sowie dem Auspruch 9 gelöst.

Die Unteransprüche haben verschiedene Varianten des Lösungsprinzipes und bevorzugte Ausführungsformen der Einzelelemente zum Inhalt. Bei allen Ausführungsformen der Erfindung unterliegt das Kippelement sowohl bei offener als auch geschlossener Tür der Spannung eines elastischen Bandes, das an einem Schenkel des Kippelementes angreift, so daß durch die damit verbundene Hebelwirkung ein Druck erzeugt wird und es zu einer festen Anlage des weichen Dichtungsstreifens am Schwellenprofil kommt. Sinngemäß entsteht ein solches Moment auch in der Stellung des Kippelementes bei geöffneter Tür. Die Erfindung ist anwendbar bei bodenseitigen Türdichtungen mit Bodenschwelle (Fig. 1 bis 5) oder auch ohne eine Bodenschwelle (Fig. 6 und 7).

Von Bedeutung ist weiterhin, daß bei den Ausführungsformen mit Bodenschwelle der weiche Dichtungsstreifen an der Außenseite der Kuppe anliegt, was den Vorteil hat, daß bei einer thermischen Trennung des Schwellenprofils durch den Dichtungsmechanismus keine Kältebrücke gebildet wird.

Wenn bei einer Dichtungsvorrichtung nach der Erfindung das unten am Türblatt angebrachte Kippelement beim Schließen der Tür zwangsläufig in eine Schließstellung geführt wird, bei der ein weicher

Dichtungsstreifen an diesem Kippelement direkt gegen den Fußboden oder gegen die Fußbodenschwelle gedrückt wird, so daß dadurch die Abdichtung gewährleistet ist. Dabei wird das weiche Dichtungselement durch einen äußeren Schenkel des Kippelementes derart abgedeckt, daß Wasser ablaufen kann. Durch den weichen Dichtungsstreifen, den äußeren Schenkel des Kippelementes, den inneren Schenkel und einen sich daran anschließenden elastischen Streifen wird eine dauerhafte und sichere Sperre gegen Witterungseinflüsse gebildet. Zu Beginn der Öffnungsbewegung des Türflügels schnappt das Kippelement automatisch in die Offenstellung.

Bei der speziellen Ausführungsform der Dichtungsvorrichtung für Türen mit einer Bodenschwelle ist am Kippelement ein dritter nach unten gerichteter Schenkel vorgesehen, der beim Schließen des Türflügels an der Bodenschwelle anschlägt, wodurch das Kippelement in die Schließstellung geführt wird. Dabei erfolgt der Anschlag im Zuge der Schließbewegung des Türblattes zunächst an der Gelenkseite des Türblattes und setzt sich sukzessive beim weiteren Schließen über die Türblattbreite bis zur Türschloßseite fort, wobei das Kippelement eine Torsionsverformung ausführt. Das elastische Band, mit dem das Kippelement mit dem fest am Türblatt angebrachten Profilstab verbunden ist, bewirkt in der Schließstellung ein Moment, das den Schließdruck erhöht, und in der Öffnungsstellung ein Moment in umgekehrter Drehrichtung, das eine Anlage am Profilstab des Türblattes und somit eine Festlegung der Offenstellung sicherstellt. Im übrigen kann der Schwellen-Profilstab, der beispielsweise aus Aluminium bestehen kann, so niedrig ausgeführt werden, daß er auch von einem Rollstuhl überfahren werden kann, so daß die Dichtungsvorrichtung behindertengerecht wird. Im Zusammenhang mit einer Schwelle ist eine Dichtungsvorrichtung nach der Erfindung insbesondere geeignet für sogenannte Fenstertüren, die auf Balkone oder Terrassen führen, und die höchsten Anforderungen im Bezug auf Abdichtung gegen Regen und Wind unterliegen.

Bei der besonderen Ausführungsform einer Dichtungsvorrichtung für schwellenlose Türen liegt der weiche Dichtungsstreifen des Kippelementes in der Schließstellung unmittelbar am Fußboden an. Zur Führung des Kippelementes in die Schließstellung beim Schließen des Türflügels ist an der Türzarge schloßseitig ein scheibenartiaes Auslöseelement vorgesehen. Daran ist nach innen zu eine Ausnehmung gebildet mit einer schrägen Führungsfläche, durch welche beim Schließen des Türflügels der äußere Schenkel des Kippelementes erfaßt und soweit bewegt wird, daß das Kippelement in die Schließstellung schnappt. Beim Öffnen der Tür wird der äußere Schenkel durch Auflaufen einer weiteren Führungsfläche des Auslöseelementes soweit nach oben bewegt, daß dann wiederum von selbst ein Zurückschnappen des Kippelementes die Folge ist.

Die weitere Erfindung nach den Unteransprüchen bezieht sich auf besonders zweckmäßige Ausführungsformen des Profilstabes, der entweder durch Einstecken in eine Nut oder durch Einschrauben an einer unteren Fläche des Türblattes befestigt werden kann. Bevorzugt werden Profilstab am Türblatt und Kippelement als einheitliches Profil extrudiert, einschließlich des elastischen Bandes und des weichen Dichtungsstreifen, der als Gelenk dient, wobei für diese Teile weicher bzw. elastischer Kunststoff angewandt wird, während die übrigen Profilteile des Profilstabs und des Kippelementes aus hartem Kunststoff bestehen.

Weiter hat die vorliegende Erfindung Maßnahmen zum Inhalt, die über die prinzipielle Lösung hinaus für die Abweisung und Abführung des Wassers vorteilhaft sind.

Im folgenden werden Ausführungsbeispiele der Erfindung beschrieben unter Bezugnahme auf die beiliegenden Zeichnungen.
- Fig. 1: zeigt in vergrößertem Maßstab einen lotrechten Schnitt durch eine Dichtungsvorrichtung nach der Erfindung, speziell für sogenannte Fenstertüren, in geöffnetem Zustand;
- Fig. 2: ist eine Darstellung entsprechend Fig. 1, jedoch in geschlossenem Zustand;
- Fig. 3: stellt eine weitere Ausführung einer Dichtungsvorrichtung mit Schwelle nach der Erfindung dar, in lotrechtem Schnitt, mit vergrößertem Maßstab in Offenstellung;
- Fig. 4: ist eine Darstellung entsprechend Fig. 3 jedoch in der geschlossenen Stellung;
- Fig. 5: ist eine Ansicht in Richtung des Pfeiles V von Fig. 4,
- Fig. 6: zeigt in stark vergrößertem Maßstab einen lotrechten Schnitt durch eine weitere Ausführungsform einer Dichtungsvorrichtung nach der Erfindung bei einer schwellenlosen Tür;
- Fig. 7: zeigt die Dichtung nach Fig. 6 in geschlossenem Zustand;
- Fig. 8: ist ein horizontaler Schnitt durch das Auslöseelement einer Dichtung nach Fig. 7 und 8 an der Türzarge.

Durch die Dichtungsvorrichtung nach Fig. 1 und 2 soll der bodenseitige Spalt einer sogenannten Fenstertür abgedichtet werden, wobei diese Fenstertür einen Innenraum von einem Balkon oder einer Terrasse trennt. Die Dichtungsvorrichtung muß höchsten Anforderungen gerecht werden. Man erkennt auf Fig. 1 in stark vergrößerter Darstellung ein Türblatt 1, mit einem Anschlag 2 und einer Außenfläche 3. Bodenseitig zwischen einem inneren Fußboden 4 und einem Terrassenboden 5 ist ein Schwellenprofilstab 10 aus Aluminium fest angebracht. Dieser hat innen einen rechteckigen Anschlagteil 11, der in eine gewölbte Schwelle 12 (Kuppe) übergeht. Dort schließt sich unmittelbar unten, nach außen gerichtet eine geneigte Fläche 13 an, wo Wasser ablaufen kann. Über dieser Fläche erhebt sich ein Oberteil 14, an dem eine weitere geneigte Fläche, nämlich eine Abflußfläche 14b gebildet ist, die in eine Nase 14a übergeht. Am Oberteil 14 sind Durchbrechungen 14c gebildet, damit das Wasser auf der unteren geneigten Fläche 13 freie Bahn hat. Zur Aufnahme von Befestigungsschrauben sind im Anschlagteil 11 Schraubenaufnahmen gebildet.

Im unteren Bereich des Türblattes im Anschluß an die Außenfläche 11 ist ein fester Profilstab 20 angebracht, aus Kunststoff bestehend. Dieser Profilstab 20 weist einen lotrechten Schnitt 21 auf, der an einer lotrechten Fläche anliegt und mit einer Abwinklung 21c an einer unteren Fläche anliegt. Der Profilstab 20 ist mit einem oberen Abschnitt 21a des lotrechten Steges in eine Nut 4 im Türblatt eingesteckt und durch eine sägezahnartige Profilierung gehalten. Der obere Abschnitt 21a ist durch einen unteren Abschnitt 21b fortgesetzt. Von diesem zweigt ein schräger Steg 22 ab. An einer unteren Fläche des Türblattes liegt ein horizontaler Steg 23 an, mit einem Anschlag 23a, der in Gestalt einer Tropfnase 23b fortgesetzt ist.

Dem fest angebrachten Profilstab 20 ist ein schwenkbarer Profilstab, ein sogenanntes Kippelement 24 zugeordnet. Es besteht aus drei sternförmig angeordneten Schenkeln, nämlich einem unteren Schenkel 25 mit einem Anschlag 25a, einem dazu stumpfwinklig angeordneten inneren Schenkel 26 und einem äußeren Schenkel 27, der zu dem inneren Schenkel 26 etwa eine rechtwinklige Stellung hat und zu dem Schenkel 25 ein stumpfen Winkel bildet. Der Schenkel 27 geht in eine Abwinklung 27a über. Dort ist ein bogenförmiger weicher Dichtungsstreifen 28 gehalten.

Das Kippelement ist in seinem Scheitel über einen weichen Streifen 29 mit dem abzweigenden Steg 22 verbunden. Weiter besteht eine Verbindung zwischen dem Schenkel 26 und dem horizontalen Steg 23 über ein elastisches Band 26a.

Der feste Profilstab 20 und das Kippelement 24 sind ein einheitlich stranggepreßtes Profil aus einem harten Kunststoff. Die Profilierung schließt auch das elastische Band 26a und den weichen Gelenkstreifen 29 ein, wobei diese Teile jedoch aus einem weichen bzw. elastischen Kunststoff bestehen.

In der Offenstellung, wie sie Fig. 1 zeigt, liegt der äußere Schenkel 27 in einer schräg nach oben gerichteten Stellung am horizontalen Steg 23 an. Diese Stellung ist gehalten durch die Spannung des elastischen Bandes 26a, das in der gezeigten Stellung ein Moment im Sinne einer Öffnungsbewegung erzeugt. Der Schenkel 25 ist dabei nach unten gerichtet.

Fig. 2 zeigt die geschlossen Stellung des Kippelementes 24. Dabei liegt der Schenkel 25 des Kippelementes geneigt an der Kuppe 12 an, während der äußere Schenkel 27 gleichfalls nach unten geneigt ist. Der weiche Dichtungsstreifen 28 sitzt an der äußeren Fläche der Kuppe 12 an. Diese geschlossene Stellung ist gehalten durch die Spannung des elastischen Bandes 26a, durch dessen Stellung ein Moment im Sinne einer Schließbewegung erzeugt wird.

Der Schließvorgang von der Stellung nach Fig. 1 in die Stellung nach Fig. 2 erfolgt von Anbeginn der Schließbewegung des Türblattes an, wo zunächst an der Gelenkseite des Türblattes der Schenkel 25 an der Kuppe 12 zur Anlage kommt, so daß dort die Schwenkbewegung im Sinne des Schließens einsetzt. Beim weiteren Schließen des Türblattes setzt sich die Schwenkbewegung des Kippelementes allmählich bis zur Schloßseite des Türblattes fort bis über die gesamte Türblattbreite die Stellung nach Fig. 2 erreicht ist. Das Kippelement ist dabei so gestaltet, daß es die dabei zwingenden Torsionsbewegungen bewältigen kann.

Während die Schwenkbewegung des Kippelementes beim Schließen sukzessive erfolgt, tritt beim Öffnen des Türblattes durch Auflaufen des weichen Dichtungsstreifens 28 auf die Kuppe 12 ein Schnappeffekt ein, durch den das Kippelement plötzlich in die Offenstellung zurückbewegt wird, wobei durch den Druck des Schenkels 25 die Öffnungsbewegung noch unterstützt wird.

In der geschlossenen Stellung nach Fig. 2 ist der untere Türspalt durch die Kuppe 12, den weichen Dichtungsstreifen 28, den äußeren Schenkel 27 und weiter durch den Schenkel 26 und durch das elastische Band 26a in voller Höhe gesperrt. Eine zusätzliche Sperre ist durch den abzweigenden Steg 22 und durch den weichen Streifen 29 gegeben. Das Wasser kann durch den geneigten äußeren Schenkel 27 abfließen und wird dann zum weiteren Abfluß von der unteren geneigten Fläche 13 aufgenommen.

Der horizontale Steg 23 des Profilstabes 20 ist durch eine Nase 23a fortgesetzt von wo aus das abtropfende Wasser von der Abflußfläche 14b aufgenommen wird.

Bei der Dichtungsvorrichtung nach Fig. 3 bis 5 ist bodenseitig ein Profilstab 30 vorgesehen, der im Prinzip die gleiche Form hat wie der Profilstab nach Fig. 1 und 2, wobei jedoch der innere rechteckige Teil 31 von dem äußeren Teil mit den Abflußflächen im Bereich der Kuppe 32 durch Abschnitte 32a thermisch getrennt ist.

Bei dem Ausführungsbeispiel nach Fig. 3 bis 5 ist am Türblatt 1 ein Profilstab 40 mit einem lotrechten Steg 41, einem schrägen Steg 42 und einem horizontalen Steg 43 an diesem mit einer Befestigungsschraube 43a fest am Türblatt angebracht. Zusätzlich ist außen ein Winkelstab 50 angebracht, dessen lotrechter Schenkel durch eine Lippe 51 fortgesetzt ist. Der lotrechte Steg des Winkelstabes 50 ist eine zusätzliche Sperre gegen Wasser und Wind, wobei das abfließende Wasser über die Lippe 51 auf die obere Abflußfläche 14b übergehen kann. Der Winkelstab 50 wird an seinem horizontalen Steg über den horizontalen Steg 43 mit der Schraube 43a gehalten, wobei ein Langloch 52 vorgesehen ist, das die Möglichkeit gibt, die Lippe durch Verschieben des Winkelstabes auf die Abflußfläche 14b einzustellen.

Die Wirkungsweise des Kippelementes ist bei dem Ausführungsbeispiel nach Fig. 3 bis 5 die gleiche wie bei dem Ausführungsbeispiel nach Fig. 1 bis 2. An einem weichen Dichtungsstreifen 49 ist zusätzlich eine nach unten gerichtete Lippe 49a angeformt. Diese setzt sich nach oben in Gestalt einer Spitze 49b fort, welche beim Zurückschnappen des Kippelementes in die Offenstellung einen weichen und damit geräuschlosen Anschlag gewährleistet.

Die Dichtungsvorrichtung nach Fig. 6 bis 8 dient zur Abdichtung einer schwellenlosen Tür. Dabei ist unten am Türblatt 1 ein Profilstab 60 befestigt, mit einem horizontalen Steg 61, einem lotrechten Steg 62, der in einen schrägen Steg 63 übergeht. Ein Kippelement 64 besteht aus einem äußeren Schenkel 65 und einem inneren Schenkel 66. Am äußeren Schenkel ist ein weicher Dichtungsstreifen 69 angebracht. Im Scheitel ist das Kippelement 64 über einen Gelenkstreifen 67 mit dem schrägen Steg verbunden. Der innere Schenkel 66 ist an seinem Ende über einen elastischen Streifen 68 mit dem horizontalen Steg verbunden.

Fig. 6 zeigt die Offenstellung. Dabei liegt der äußere Schenkel 65 in einer nach oben gerichteten Stellung am horizontalen Steg an. Diese Stellung wird gehalten durch den elastischen Streifen 68.

Der Dichtungsvorrichtung am Türblatt 1 ist ein Auslöseelement 71 zugeordnet, das, wie sich aus Fig. 8 ergibt, an der Türzarge 70 befestigt ist und zwar an der Schloßseite. Das Auslöseelement hat die Form einer Scheibe, die angeschraubt ist. Die Scheibe hat eine Ausnehmung durch die eine schräge Führungsfläche 72 und gegenüber eine schräge Führungsfläche 73 gebildet ist.

Beim Schließen der Tür stößt der äußere Schenkel 65 des Kippelementes an der Türschloßseite an die Führungsfläche 72 an und wird beim weiteren Schließen derart geführt, daß das Kippelement in die Schließstellung nach Fig. 7 umkippt, wobei der Dichtungsstreifen 69 direkt am Fußboden anliegt. Dabei wird der erforderliche Druck durch die Elastizität des Streifens 68 gebildet.

Die Rückbewegung des Kippelementes in die Offenstellung beim Öffnen der Tür erfolgt durch Auflaufen des äußeren Schenkels 65 auf die Führungsfläche 73 des Auslöseelementes.

## Patentansprüche

1. Bodenseitige Dichtungsvorrichtung für Türen,
gekennzeichnet durch die nachfolgend genannten Merkmale:
- sie weist einen fest an der Unterseite des Türblattes (1) angebrachten Profilstab (20, 40) auf, mit einem horizontalen Steg (23, 43), einem nach unten gerichteten Steg (21, 41) und einem von diesem abzweigenden Steg (22, 42);
- dem Profilstab ist ein Kippelement (24, 44) zugeordnet, bestehend aus drei Schenkeln, nämlich einem äußeren Schenkel (27, 47), einem inneren Schenkel (26, 46) und einem unteren Schenkel (25, 45);
- das Kippelement ist in seinem Scheitel über ein Gelenk (29, 48) mit dem abzweigenden Steg verbunden;
- das Kippelement ist am inneren Schenkel (26, 46) über einen elastischen Streifen (26a, 46a) mit dem horizontalen Steg (23, 43) verbunden;
- das Kippelement ist durch die Spannung des elastischen Streifens in einer Offenstellung gehalten, wobei der äußere Schenkel (27, 47) am horizontalen Steg (23, 43) abgestützt ist;
- das Kippelement ist beim Schließen der Tür durch Anlage eines unteren Schenkels (25, 45) an einer Kuppe (12, 32) eines Schwellen-Profilstabes (10, 30) in eine Schließstellung geführt, bei welcher der äußere Schenkel (27, 47) eine nach unten geneigte Stellung einnimmt, ein daran angebrachter Dichtungsstreifen (28, 49) am Schwellen-Profilstab anliegt und durch die Spannung des elastischen Streifens gehalten wird;
- die Anordnung ist so getroffen, daß beim Öffnen des Türflügels das Kippelement durch Auflaufen des weichen Dichtungsstreifens auf die Kuppe (12, 32) so weit bewegt wird, daß ein automatisches Zurückschnappen in die Offenstellung erfolgt.

2. Dichtungsvorrichtung nach Anspruch 1, dadurch gekennzeichnet, daß der Schwellen-Profilstab am Fuße der Schwelle (12) außen durch eine der Abführung von Wasser dienenden geneigten Fläche (13) fortgesetzt ist.

3. Dichtungsvorrichtung nach Anspruch 1, dadurch gekennzeichnet, daß am Ende des horizontalen Steges (23) eine Tropfnase (23b) gebildet ist, und daß der Schwellen-Profilstab (10) ein Oberteil (14) aufweist, mit einer Abflußfläche (14b) in einer derartigen Anordnung, daß bei geschlossener Tür das von der Tropfnase (23b) abtropfende Wasser von der Abflußfläche (14b) aufgenommen wird.

4. Dichtungsvorrichtung nach Anspruch 1, dadurch gekennzeichnet, daß der lotrechte Steg (21) des Profilstabes (20) durch einen oberen Abschnitt (21a) fortgesetzt ist, geeignet zur Befestigung am Türblatt durch Einstecken in eine Nut (4).

5. Dichtungsvorrichtung nach Anspruch 1, dadurch gekennzeichnet, daß ein Profilstab (40) zum Anschrauben am Türblatt vorgesehen ist mit einem Loch für eine Befestigungsschraube (43a) .

6. Dichtungsvorrichtung nach Anspruch 5, dadurch gekennzeichnet, daß der horizontale Steg (43) des türblattseitigen Profilstabes (40) durch einen verschiebbar angebrachten Winkelstab (50) fortgesetzt ist mit einem lotrechten Steg, fortgesetzt durch eine Lippe (51), in einer derartigen Anordnung, daß das abtropfende Wasser von der Abflußfläche (14b) aufgenommen wird.

7. Dichtungsvorrichtung nach Anspruch 1, dadurch gekennzeichnet, daß am äußeren Schenkel (47) des Kippelementes (44) ein weicher Dichtungsstreifen angebracht ist, mit einer zusätzlichen nach unten gerichteten Dichtungslippe (49a) und einer nach oben gerichteten zur Abdämpfung dienenden Spitze (49b).

8. Dichtungsvorrichtung nach Anspruch 1, dadurch gekennzeichnet, daß der am Türblatt anzubringende Profilstab (20) und das Kippelement (24) einschließlich des als Gelenk dienenden Streifens (29) und des elastischen Bandes (26a) als einheitliches Profil extrudiert sind, wobei für das Gelenk (29) das elastische Band (26a) und gegebenenfalls für den Dichtungsstreifen (28) weicher Kunststoff, für die übrigen Teile jedoch harter Kunststoff vorgesehen ist.

9. Bodenseitige Dichtungsvorrichtung für Türen
gekennzeichnet durch die nachfolgend genannten Merkmale:
- sie weist einen fest an der Unterseite des Türblattes (1) angebrachten Profilstab (60) auf, mit einem horizontalen Steg (61), einem nach unten gerichteten Steg (62) und einem von diesem abzweigenden Steg (63);
- dem Profilstab ist ein Kippelement (64) zugeordnet, bestehend aus zwei Schenkeln, nämlich einem äußeren Schenkel (65) und einem inneren Schenkel (66) ;
- das Kippelement ist in seinem Scheitel über ein Gelenk (67) mit dem abzweigenden Steg verbunden;
- das Kippelement ist am inneren Schenkel (66) über einen elastischen Streifen (68) mit dem horizontalen Steg (61) verbunden;
- das Kippelement ist durch die Spannung des elastischen Streifens (68) in einer Offenstellung gehalten, wobei der äußere Schenkel (65) am horizontalen Steg (61) anliegt und in einer Schließstellung, wobei ein am äußeren Schenkel (65) angebrachter Dichtungsstreifen (69) am Fußboden anliegt;
- an der Türzarge, schloßseitig, ist ein scheibenartiges Auslöseelement (71) befestigt, mit schrägen Führungsflächen (72, 73), durch die das Kippelement beim Schließen bzw. Öffnen des Türflügels in eine Stellung geführt wird, bei welcher das Kippelement automatisch in die Schließstellung bzw. Öffnungsstellung schnappt.

## Claims

1. Sealing device for the bottom side of doors, characterised by the following features:
- it comprises a profiled bar (20, 40) fixedly mounted at the bottom side of the door leaf (1) having a horizontal web (23, 43), a downwardly directed web (21, 41) and a web (22, 42) branching off the latter;
- a tilting element (24, 44) is associated with the profiled bar consisting of three legs, namely an outer leg (27, 47), an inner leg (26, 46) and a lower leg (25, 45);
- the tilting element is connected at its vertex to the branching off web by means of a hinge joint (29, 48);
- the tilting element is connected at the inner leg (26, 46) to the horizontal web (23, 43) by means of a resilient strip (26a, 46a);
- the tilting element is held in an open position due to the tension of the resilient strip, the outer leg (27, 47) being supported at the horizontal web (23, 43);
- the tilting element is, when closing the door, guided in a closing position by engagement of a lower leg (25, 45) at an arch (12, 32) of a profiled bar (10, 30) at the sill, in said closing position the outer leg (27, 47) taking a position inclined downwardly, a sealing strip (28, 49) mounted thereto engaging the profiled bar of the sill and being held by the tension of the resilient strip;
- the arrangement is made such that, when opening the door leaf, the tilting element is moved by the running up of the soft sealing strip on the arch (12, 32) so far that an automatic jumping back in the open position is achieved.

2. Sealing device as claimed in claim 1, characterised in that the profiled bar of the sill is continued at the foot of the sill (12) by an inclined face (13) serving for leading off water.

3. Sealing device as claimed in claim 1, characterised in that the at the end of the horizontal web (23) a drop nose (23b) is formed and that the profiled bar (10) of the sill has an upper part (14) with a discharge face (14b) in such an arrangement that the water dropping from the drop nose (23b) is received by the discharge face (14b) in the case of a closed door.

4. Sealing device as claimed in claim 1, characterised in that the vertical web (21) of the profiled bar (20) is continued by an upper portion (21a) suited for being fastened at the door leaf by insertion in a groove (4).

5. Sealing device as claimed in claim 1, characterised in that a profiled bar (40) for being screwed onto the door leaf is provided which comprises a hole for a fastening screw (43a).

6. Sealing device as claimed in claim 5, characterised in that the horizontal web (43) of the profiled bar (40) on the door leaf side is continued by a shiftably mounted angle bar (50) having a vertical web continued by a lip (51) in such an arrangement that the dropping water is received by the discharge face (14b).

7. Sealing device as claimed in claim 1, characterised in that a soft sealing strip is mounted at the outer leg (47) of the tilting element (44) having an additional sealing lip (49a) directed downwardly and a tip (49b) directed upwardly and serving for damping purposes.

8. Sealing device as claimed in claim 1, characterised in that the profiled bar (20) to be fastened at the door leaf and the tilting element (24) including the strip (29) serving as a hinge joint and the resilient tape (26a) are extruded as a uniform profile, for the hinge joint (29), the resilient tape (26a) and, if necessary, for the sealing strip soft plastics material, for the other parts, however, hard plastics material being provided.

9. Sealing device for the bottom side of doors characterised by the following features:
- it comprises a profiled bar (60) fixedly mounted at the bottom side of the door leaf (1) having a horizontal web (62), a downwardly directed web (62) and a web (63) branching off the latter;
- a tilting element (64) is associated with the profiled bar consisting of two legs, namely an outer leg (65) and an inner leg (66);
- the tilting element is connected at its vertex to the branching off web by means of a hinge joint (67);
- the tilting element is connected at the inner leg (66) to the horizontal web (61) by means of a resilient strip (68);
- the tilting element is held in an open position by the tension of the resilient strip (68), the outer leg (65) engaging the horizontal web, and in a closed position in which a sealing strip (69) mounted at the outer leg (65) engages the floor;
- at the door frame, on the side of the lock, a disc-like releasing element (71) is mounted having inclined guide faces (72, 73) by means of which the tilting element during closing or opening the door leaf is guided in a position in which the tilting element automatically jumps into the closed or open position, respectively.

## Revendications

1. Dispositif d'étanchéité pour partie inférieure de portes,
caractérisé par les caractéristiques ci-après:
- il présente une barre profilée (20, 40) montée de manière rigide à la face inférieure du panneau de porte (1), barre comportant une nervure horizontale (23, 43), une nervure orientée vers le dessous (21, 41) et une nervure (22, 42) embranchée sur cette dernière;
- à la barre profilée est associé un élément basculant (24, 44), constitué de trois ailes, à savoir une aile extérieure (27, 47), une aile intérieure (26, 46) et une aile inférieure (25, 45);
- l'élément basculant est, à sa crête, relié par l'intermédiaire d'une articulation (29, 48) à la nervure embranchée;
- l'élément basculant est, à son aile intérieure (26, 46) reliée par l'intermédiaire d'une bande élastique (26a, 46a) à la nervure horizontale (23, 43);
- sous l'action de la sollicitation exercée par la bande élastique, l'élément basculant est maintenu dans une position d'ouverture, où l'aile extérieure (27, 47) est étayée sur la nervure horizontale (23, 43).
- lors de la fermeture de la porte, l'élément basculant est, par l'application d'une aile inférieure (25, 45) contre une coupole (12, 32) d'une barre de seuil profilée (10, 30), placé dans une position de fermeture, où l'aile extérieure (27, 47) occupe une position inclinée vers le dessous, où une bande d'étanchéité y appliquée vient s'appliquer contre la barre de seuil profilée et y est maintenue sous la sollicitation de la bande élastique;
- la disposition adoptée est telle que lors de l'ouverture du battant de porte, l'élément basculant est, sous l'action du contact entre la bande d'étanchéité souple et la coupole (12, 32), déplacé à un degré tel qu'a lieu un encliquetage de rappel automatique dans la position d'ouverture.

2. Dispositif d'étanchéité suivant la revendication 1, caractérisé en ce que la barre de seuil profilée est, au pied du seuil (12), prolongée extérieurement par une surface inclinée (13) servant à l'écoulement de l'eau.

3. Dispositif d'étanchéité suivant la revendication 1, caractérisé en ce qu'à l'extrémité de la nervure horizontale (23) est formé un nez d'égouttement (23b), et en ce que la barre de seuil profilée (10) présente une partie supérieure (14), avec une surface d'écoulement (14b) dans un agencement tel que lorsque la porte est fermée, l'eau qui s'égoutte du nez d'égouttement (23b) est recueillie par la surface d'écoulement (14b).

4. Dispositif d'étanchéité suivant la revendication 1, caractérisé en ce que la nervure verticale (21) de la barre profilée (20) est prolongée par un tronçon supérieur (21a) pouvant être fixé au panneau de porte par engagement dans une rainure (4).

5. Dispositif d'étanchéité suivant la revendication 1, caractérisé en ce qu'il est prévu une barre profilée (40) destinée à être vissée sur le panneau de porte, avec un trou pour une vis de fixation (43a).

6. Dispositif d'étanchéité suivant la revendication 5, caractérisé en ce que la nervure horizontale (43) de la barre profilée (40) côté panneau de porte, est prolongée par une cornière (50) avec une nervure horizontale, laquelle est prolongée par une lèvre (51) dans un agencement tel que l'eau qui s'égoutte est recueillie par la surface d'écoulement (14b).

7. Dispositif d'étanchéité suivant la revendication 1, caractérisé en ce que sur l'aile extérieure (47) de l'élément basculant (44) est appliquée une bande d'étanchéité souple, avec une lèvre d'étanchéité additionnelle (49b) orientée vers le dessous et avec une pointe (49b) orientée vers le dessus servant à l'amortissement.

8. Dispositif d'étanchéité suivant la revendication 1, caractérisé en ce que la barre profilée (20) destinée à être fixée au panneau de porte et l'élément basculant (24), y compris la bande (29) servant d'articulation et la bande élastique (26a), sont extrudés sous forme de profilé intégré, une matière plastique souple étant prévue pour l'articulation (29), pour la bande élastique (26a) et le cas échéant pour la bande d'étanchéité (28), tandis qu'une matière plastique rigide est prévue pour les autres éléments.

9. Dispositif d'étanchéité pour partie inférieure de portes, caractérisé par les caractéristiques énumérées ci-après:
- il présente une barre profilée (60) montée de manière rigide à la face inférieure du panneau de porte (1), barre comportant une nervure horizontale (61), une nervure orientée vers le dessous (62) et une nervure (63) embranchée sur cette dernière;
- à la barre profilée est associé un élément basculant (64), constitué de deux ailes, à savoir une aile extérieure (65) et une aile intérieure (66);
- l'élément basculant est, à sa crête, relié par l'intermédiaire d'une articulation (67) à la nervure embranchée;
- l'élément basculant est, à son aile intérieure (66), relié par l'intermédiaire d'une bande élastique (68) à la nervure horizontale (61);
- sous l'action de la sollicitation exercée par la bande élastique (68), l'élément basculant est maintenu dans une position d'ouverture, où l'aile extérieure (65) est appliquée sur la nervure horizontale (61) et dans une position de fermeture, où une bande d'étanchéité (65) fixée sur l'aile extérieure (65) est appliquée sur le sol.
- à l'huisserie de la porte, côté serrure, est fixé un élément de déclenchement (71) en forme de disque, avec des surfaces de guidage obliques (72, 73), au moyen desquelles l'élément de basculement est, lors de la fermeture ou lors de l'ouverture du battant de porte, placé dans une position pour laquelle l'élément basculant s'encliquette automatiquement respectivement dans la position de fermeture ou dans la position d'ouverture.
